# DEMANDE DE BREVET EUROPEEN

(11) **EP 4 686 008 A1**
(43) Date de publication de la demande: **28.01.2026**
(21) Numéro de dépôt: 25188898.8
(22) Date de dépôt: 10.07.2025
(51) Int. Cl.: H01R 13/6582, H01R 43/16, H01R 13/03, H01R 9/05, H01R 13/6593

(54) **CORPS DE BLINDAGE ELECTROMAGNETIQUE POUR CONNECTEUR DE TRANSMISSION DE SIGNAUX ELECTRIQUES ET/OU DE DONNEES ET/OU DE SIGNAUX RADIOFREQUENCES (RF), COMPRENANT DES PATTES FLEXIBLES RADIALEMENT A DEUX PROFILS DIFFERENTS DONT UN A BOSSAGE DESTINE A FORMER UN POINT DE CONTACT ELECTRIQUE**

(30) Priorité: 25.07.2024 FR 2408284
(71) Demandeur: Raydiall SAS, 38500 Voiron (FR)
(72) Inventeur: ANNEQUIN, Sébastien, 38500 SAINT NICOLAS DE MACHERIN (FR); MARGULIS, Emilien, 38300 SEREZIN DE LA TOUR (FR)
(74) Mandataire: Ipsilon

(57) **Abrégé**

L'invention concerne un corps électriquement conducteur (10) d'axe longitudinal (X), formant un corps de blindage électromagnétique pour connecteur (1) de transmission de signaux électriques et/ou de données et/ou de signaux radiofréquences (RF) logeant au moins un contact central destiné à être relié à un fil de câble, comprenant un logement pour loger et maintenir un bloc isolant électrique (11), et, sur sa périphérie extérieure, au moins deux lamelles différentes (100, 102) s'étendant selon l'axe longitudinal (X) et dont les profils en section longitudinale sont différents entre eux, une des deux lamelles (100) comprenant au moins un bossage (101) faisant saillie vers l'extérieur, pour former un point de contact électrique, l'autre des deux lamelles (102) étant dénuée de bossage vers l'extérieur, les deux lamelles étant reliées entre elles par chacune de leurs extrémités longitudinales par une bande périphérique (104, 105).

## Description

### Domaine technique

La présente invention concerne le domaine de la connectique de transmission électrique et/ou de données.

Elle concerne plus particulièrement un corps de blindage électromagnétique pour un connecteur dont chaque contact central est relié, de préférence serti à une extrémité dénudée de fil de câble électrique.

L'invention s'applique en particulier à la connectique pour transmission de données mettant en œuvre des câbles comprenant un fil, une paire de fils ou plusieurs paires de fils de transmission blindés ou non blindés.

L'invention s'applique de manière plus générale à tout type de connectique de transmission de signaux électriques et/ou de données et/ou de signaux radiofréquences (RF), y compris à des connecteurs coaxiaux comprenant un unique conducteur central.

Une application intéressante est la connectique pour véhicule automobile.

### Technique antérieure

Dans le domaine de la connectique de transmission de signaux électriques et/ou de données et/ou de signaux radiofréquences (RF), il est connu des connecteurs RF avec bloc isolant électrique dans lesquels sont logés, le cas échéant en étant prémonté, un ou plusieurs contacts centraux, chacun étant serti ou destiné à être serti autour d'une extrémité dénudée d'un fil de câble électrique.

Le brevet FR3074616B1 divulgue un connecteur de ce type avec un sous-ensemble prémonté, qui est illustré à la figure 1.

Le sous-ensemble 1 de connecteur prémonté est destiné à être relié et monté sur un câble 2 à fils isolés les uns des autres.

Le sous-ensemble 1 comprend un corps métallique 10 réalisé par découpé-roulé, formant un corps de blindage électromagnétique ou de masse, qui peut être usuellement désigné par contact de masse.

Ce corps de blindage 10 maintient en son sein un bloc isolant électrique 11 à l'intérieur duquel sont insérés des contacts centraux 12, 13 comprenant des parties d'extrémité de sertissage 14, 15 qui s'étendent en étant déportés en saillie vers l'arrière du bloc isolant 11. Les contacts centraux 12, 13 sont électriquement isolés du corps de blindage 10 par l'intermédiaire du bloc isolant électrique 11.

Ces parties d'extrémités 14, 15 des contacts centraux 12, 13 sont serties autour d'extrémités dénudées d'âmes de fils d'un câble électrique.

Ce sertissage peut avoir lieu avant ou après que les contacts centraux 12, 13 sont enfichés à l'intérieur du bloc isolant 11 dans une position de référence qui doit être la plus précise possible par rapport au sous ensemble comprenant le corps de blindage et l'isolant.

Le corps de blindage 10 comprend des pattes ou lamelles flexibles 100 formant des pattes de masse électrique, réparties sur sa périphérie à l'avant, parallèles entre elles.

Chacune des pattes 100 comporte un bossage 101 faisant saillie vers l'extérieur, qui réalise un contact électrique avec un corps électriquement conducteur formant un blindage électromagnétique d'un connecteur complémentaire.

Plusieurs formes, agencements et configurations de lamelles ont été proposées pour un corps de blindage d'un connecteur.

La demande de brevet EP3783754A1 divulgue ainsi un corps de masse disposant de lamelles flexibles, réparties sur la périphérie du corps, et qui comportent un point de contact électrique, afin d'établir une liaison électrique avec le contact de masse complémentaire, une fois les connecteurs complémentaires accouplés. Les lamelles d'un premier groupe présentent chacune une extrémité libre et une extrémité fixe, tandis que celles d'un deuxième groupe sont chacune à deux extrémités fixes. De fait, les nombreux points de contact électrique génèrent une force d'accouplement entre connecteurs qui est élevée, et ce d'autant plus que les lamelles du deuxième groupe ont des formes en U ou V orientées vers l'intérieur et entrant en contact avec l'isolant, ce qui ajoute une sur-contrainte lors de l'accouplement et donc une force supplémentaire. Pour limiter cette force d'accouplement élevée, du fait de leur extrémité libre, les lamelles du premier groupe permettent d'avoir un effort d'accouplement plus faible comparativement aux lamelles du deuxième groupe, mais au détriment d'une fragilité accrue. En outre, le profil des lamelles du deuxième groupe est particulièrement complexe à fabriquer, avec un pliage vers l'intérieur et un embouti vers l'extérieur.

Le brevet US10224659B2 divulgue un corps de masse comprenant plusieurs séries de lamelles réparties sur la périphérie du corps et comprenant chacune un bossage extérieur en tant que point de contact électrique avec un corps de masse complémentaire. Afin de réduire les forces d'accouplement générées par la déformation concomitante des bossages, ce brevet propose de décaler axialement certains des bossages relativement aux autres. En début d'accouplement, cela implique un recentrage uniquement par deux bossages diamétralement opposés, qui peut entraîner un défaut de coaxialité entre les deux connecteurs complémentaires. En outre, dans le brevet EP4193427B1, les lamelles servent à recentrer l'isolant électrique logé au sein du corps de masse, lors de l'insertion de ce dernier dans celui du connecteur complémentaire. Les efforts d'accouplement sont donc plutôt augmentés du fait de la rigidité des lamelles mises en appui à la fois contre le corps de masse complémentaire et l'isolant à recentrer.

Ainsi, les corps de masse, plus généralement les corps de blindage électromagnétique des connecteurs selon l'état de l'art présentent comme inconvénient majeur des efforts d'accouplement élevés, du fait de la présence et la déformation de multiples points de contact sous forme de bossages, venant contacter le corps de masse du connecteur complémentaire. Ce phénomène est accentué pour les corps de masse où les lamelles portant les bossages de contact sont fixées par leurs deux extrémités à une portion cylindrique du corps, car leur rigidité intrinsèque est augmentée et par-là les efforts de contact.

Il existe donc un besoin d'améliorer encore les corps de masse, plus généralement de blindage électromagnétique, de connecteur, notamment afin de diminuer les efforts d'accouplement avec des connecteurs complémentaires.

L'invention vise à répondre à tout ou partie de ce besoin.

### Exposé de l'invention

Pour ce faire, l'invention a pour objet, selon l'un de ses aspects, un corps électriquement conducteur d'axe longitudinal (X), formant un corps de blindage électromagnétique pour connecteur de transmission de signaux électriques et/ou de données et/ou de signaux radiofréquences (RF) logeant au moins un contact central destiné à être relié à un fil de câble, comprenant un logement pour loger et maintenir un bloc isolant électrique, et, sur sa périphérie extérieure, au moins deux lamelles différentes s'étendant selon l'axe longitudinal (X) et dont les profils en section longitudinale sont différents entre eux, une des deux lamelles comprenant au moins un bossage faisant saillie vers l'extérieur, pour former un point de contact électrique, l'autre des deux lamelles étant dénuée de bossage vers l'extérieur, les deux lamelles étant reliées entre elles par chacune de leurs extrémités longitudinales par une bande périphérique.

Avantageusement, les au moins deux lamelles de profils différents ont une longueur de fibre neutre identique. Par « fibre neutre », on entend ici et dans le cadre de l'invention la partie de l'épaisseur matière qui ne subit ni allongement ni raccourcissement, lors d'une déformation de matière, par exemple par cintrage, pliage. Une différence de longueur de fibre neutre entre les lamelles peut introduire des déformations du corps de blindage/de masse, lors des opérations de sa réalisation par formage (emboutissage des bossage, roulage du corps) et lors de l'accouplement du corps avec celui d'un connecteur complémentaire, où les efforts d'accouplement introduisent des déformations irrégulières du corps de blindage/de masse. Aussi, une longueur de fibre neutre identique, aux tolérances de fabrication près, permet d'éviter ces déformations.

Selon une caractéristique avantageuse, la bande périphérique reliant les extrémités longitudinales avant est munie d'au moins une fente longitudinale.

Selon un mode de réalisation avantageux, le corps de blindage comprend un nombre supérieur à deux lamelles, les lamelles différentes étant réparties de manière alternée sur la périphérie extérieure du corps.

Selon une variante de réalisation avantageuse, l'autre des deux lamelles dénuée de bossage vers l'extérieur comprend un bossage faisant saillie vers l'intérieur.

Avantageusement, le bossage faisant saillie vers l'intérieur est agencé sensiblement à la même côte longitudinale ou décalé longitudinalement par rapport au bossage faisant saillie vers l'extérieur.

Avantageusement encore, le bossage faisant saillie vers l'extérieur, et le cas échéant le bossage faisant saillie vers l'intérieur est(sont) de section transversale cylindrique et/ou de section longitudinale sphérique.

Selon une variante de réalisation avantageuse, l'autre des deux lamelles dénuée de bossage vers l'extérieur, comprend une surface plane faisant saillie vers l'extérieur avec une côte transversale inférieure au bossage faisant saillie vers l'extérieur.

De préférence, le corps de blindage est monobloc, de préférence réalisé par découpé-roulé.

De préférence encore, le matériau constitutif du corps de blindage est choisi parmi le cuivre, un alliage de cuivre, un acier inoxydable.

Le corps de blindage peut être de section transversale circulaire ou oblong.

L'invention a également pour objet un sous-ensemble pour connecteur comprenant :
- au moins un contact central, destiné à être relié, de préférence serti à l'extrémité d'un fil d'un câble électrique,
- un bloc isolant électrique comprenant au moins une cavité dans laquelle est enfiché le contact central,
- un corps de blindage électromagnétique tel que décrit précédemment, dont le logement loge et maintient le bloc isolant électrique.

L'invention concerne également un connecteur, comprenant :
- au moins un sous-ensemble tel que décrit précédemment,
- un boitier, de préférence en matériau isolant électrique dans lequel est logé et fixé le sous-ensemble.

L'invention concerne enfin un procédé de réalisation d'un corps électriquement conducteur formant un corps de blindage électromagnétique pour connecteur de transmission de signaux électriques et/ou de données et/ou de signaux radiofréquences (RF) logeant au moins un contact central destiné à être relié à un fil de câble, le procédé comprenant les étapes suivantes :
i/ fourniture d'une bande métallique plane ;
ii/ découpe à plat de fentes définissant chacune un espace entre deux lamelles adjacentes ;
iii/ formage d'au moins une première lamelle comprenant un bossage destiné à faire saillie vers l'extérieur du corps ;
iv/ formage d'au moins une deuxième lamelle ayant un profil de section longitudinale différent de celui de la première lamelle dénué de bossage, et de préférence ayant une longueur de fibre neutre identique à celle de la première lamelle ;
v/ roulage autour de l'axe longitudinal de la bande métallique pour former le corps ;
les étapes iii/ et iv/ pouvant être réalisées simultanément ou séquentiellement, dans un ordre indifférent.

Ainsi, l'invention consiste essentiellement en un corps de blindage électromagnétique/de masse d'un connecteur à au moins un contact central, à au moins deux lamelles de profil différent de section longitudinale dont une comprend un bossage se projetant vers l'extérieur qui est destiné à constituer un point de contact électrique avec le corps de blindage/de masse d'un connecteur extérieur.

L'autre des deux lamelles est dénuée de bossage dédiée à former un point de contact électrique.

En réduisant ainsi le nombre de bossages de contact électrique par rapport à un corps de blindage/de masse selon l'état de l'art selon lequel toutes les lamelles présentent une excroissance de contact électrique, on réduit les efforts d'accouplement entre connecteurs complémentaires. Et à nombre égal de lamelles, on préserve le blindage électromagnétique induit par le corps selon l'invention.

En outre, en réalisant des lamelles différentes mais avec une longueur de fibre identique, on évite le risque de déformations du corps de blindage lors des opérations de formage (emboutissage des bossage, roulage du corps de contact) pour le réaliser et lors de son accouplement avec un corps de masse de connecteur complémentaire.

Ainsi, les avantages de l'invention comparativement aux corps de blindage de connecteurs selon l'état de l'art sont nombreux parmi lesquels on peut citer :
- une diminution des efforts d'accouplement entre un connecteur comprenant un corps de blindage selon l'invention et un connecteur complémentaire ;
- une homogénéité des efforts de contact par les bossages orientés vers l'extérieur, car lors de l'accouplement le corps se déforme de manière homogène du fait de l'alternance des deux profils de lamelles différentes ;
- une meilleure performance hyperfréquence par l'optimisation des distances pour l'impédance électrique, induites par l'alternance de lamelles différentes, respectivement plus proches et plus éloignées du contact central de connecteur ;
- une réduction du jeu entre corps de blindage/de masse et bloc isolant électrique du connecteur, sans effort de pression sur le bloc isolant de la(des) lamelle(s) dénuée de bossage extérieur, à l'état accouplé ou non du connecteur ;
- une qualité de fabrication accrue par l'homogénéité des formes obtenue par une fibre neutre identique pour toutes les lamelles, ce qui permet d'avoir un meilleur roulage du corps lors de sa fabrication.

D'autres avantages et caractéristiques de l'invention ressortiront mieux à la lecture de la description détaillée d'exemples de mise en œuvre de l'invention faite à titre illustratif et non limitatif en référence aux figures suivantes.

### Brève description des dessins

[Fig 1] la figure 1 représente en vue en perspective un exemple de sous-ensemble de connecteur à contacts centraux à sertir comprenant un corps de blindage électromagnétique selon l'état de l'art.
[Fig 2] la figure 2 est une vue en perspective d'un sous-ensemble de connecteur coaxial à contact central comprenant un corps de blindage électromagnétique de l'invention et d'un câble, dans une configuration sertie du câble sur la ferrule et le contact central du sous-ensemble.
[Fig 3] la figure 3 est une vue en perspective d'un autre sous-ensemble de connecteur coaxial à contact central unique comprenant un corps de blindage électromagnétique de l'invention et d'un câble, dans une configuration sertie du câble sur la ferrule et le contact central du sous-ensemble.
[Fig 4] la figure 4 est une vue en éclaté de la figure 2 en configuration avant sertissage.
[Fig 5] la figure 5 est une autre vue en perspective de la figure 2.
[Fig 6] la figure 6 est une vue de face d'un sous-ensemble de connecteur coaxial à contact central comprenant un corps de blindage électromagnétique de l'invention et d'un câble, dans une configuration sertie du câble sur la ferrule et le contact central du sous-ensemble.
[Fig 6A], [Fig 6B], [Fig 6C] les figures 6A, 6B, 6C sont des vues en coupe longitudinale respectivement selon A-A, B-B, C-C de la figure 6.
[Fig 7] la figure 7 est une vue de côté d'un corps de blindage électromagnétique selon l'invention.
[Fig 7F] la figure 7F est une vue en coupe transversale selon F-F de la figure 7.
[Fig 8] la figure 8 est une vue en coupe transversale selon F-F de la figure 7 montrant un connecteur avec un corps de blindage selon l'invention mettant en évidence les différentes distances entre les lamelles et le contact central.
[Fig 9] la figure 9 est une vue en coupe longitudinale montrant un connecteur avec un corps de blindage selon l'invention en configuration accouplée avec un connecteur complémentaire.
[Fig 9I], [Fig 9J], [Fig 9K] les figures 9I, 9J, 9K sont des vues en coupe transversale respectivement selon I-I, J-J, K-K de la figure 9.
[Fig 10] la figure 10 est une vue en perspective d'une première variante d'un corps de blindage électromagnétique selon l'invention.
[Fig 11] la figure 11 est une vue de face de la figure 10.
[Fig 11A], [Fig 11B] les figures 11A et 11B sont des vues en coupe longitudinale respectivement selon A-A, B-B de la figure 11.
[Fig 12] la figure 12 est une vue en perspective d'une deuxième variante d'un corps de blindage électromagnétique selon l'invention.
[Fig 13] la figure 13 est une vue de face de la figure 12.
[Fig 13A], [Fig 13B] les figures 13A et 13B sont des vues en coupe longitudinale respectivement selon A-A, B-B de la figure 13.
[Fig 14] la figure 14 est une vue en perspective d'une troisième variante d'un corps de blindage électromagnétique selon l'invention.
[Fig 15] la figure 15 est une vue de face de la figure 14.
[Fig 15A], [Fig 15B] les figures 15A et 15B sont des vues en coupe longitudinale respectivement selon A-A, B-B de la figure 15.
[Fig 16] la figure 16 est une vue en perspective d'une quatrième variante d'un corps de blindage électromagnétique selon l'invention.
[Fig 17] la figure 17 est une vue de face de la figure 16.
[Fig 17A], [Fig 17B] les figures 17A et 17B sont des vues en coupe longitudinale respectivement selon A-A, B-B de la figure 17.
[Fig 18] la figure 18 est une vue en perspective d'une cinquième variante d'un corps de blindage électromagnétique selon l'invention.
[Fig 19] la figure 19 est une vue de face de la figure 18.
[Fig 19A], [Fig 19B] les figures 19A et 19B sont des vues en coupe longitudinale respectivement selon A-A, B-B de la figure 19.
[Fig 20] la figure 20 est une vue en perspective d'une sixième variante d'un corps de blindage électromagnétique selon l'invention.
[Fig 21] la figure 21 est une vue de face de la figure 20.
[Fig 21A], [Fig 21B] les figures 21A et 21B sont des vues en coupe longitudinale respectivement selon A-A, B-B de la figure 21.
[Fig 22] la figure 22 est une vue en perspective et coupe longitudinale partielle d'un connecteur dont le boitier loge un sous-ensemble de connecteur avec un corps de blindage électromagnétique selon l'invention, tel qu'il est relié à un câble.
[Fig 23] la figure 23 est une vue en perspective d'un sous-ensemble de connecteur à deux contacts centraux comprenant un corps de blindage électromagnétique de l'invention et d'un câble bifilaire, dans une configuration intermédiaire de montage.

### Description détaillée

Dans l'ensemble de la présente demande, les termes «avant» et «arrière» sont à comprendre par rapport à la face de connexion d'un corps de blindage électromagnétique et d'un sous-ensemble de connecteur selon l'invention. Ainsi, la portion avant d'un composant de connecteur est celle destinée à être la plus proche du connecteur complémentaire avec lequel le connecteur est destiné à se connecter. Ainsi, la face avant du bloc isolant électrique du connecteur est celle destinée à être en contact avec celle d'un connecteur complémentaire et la partie avant d'un contact central est celle destinée à être accouplée avec un contact central du connecteur complémentaire.

Par souci de clarté, une même référence numérique est utilisée pour un même élément d'un sous-ensemble selon l'état de l'art et d'un sous-ensemble selon l'invention.

La figure 1 a déjà été décrite en détail en préambule. Elle ne sera donc pas commentée ci-après.

On a représenté sur les figures 2, 4 et 5, un sous-ensemble 1 de connecteur coaxial comprenant un corps de blindage électromagnétique/ de masse selon l'invention.

Le sous-ensemble 1 de connecteur s'étend selon un axe longitudinal X, est prémonté, car il comprend un bloc isolant électrique 11 prémonté dans un corps métallique avant, notamment monobloc 10 formant un corps de blindage électromagnétique selon l'invention.

Le sous-ensemble 1 est relié et monté sur un câble coaxial 2 à fil isolé.

Le câble 2 comprend une gaine extérieure 20 en matériau isolant électrique et un conducteur électrique 22, isolé de l'extérieur par la gaine extérieure 20.

Le câble 2 comprend également une tresse métallique 23 pour le blindage électromagnétique entourant le conducteur isolé.

Un diélectrique 24 est intercalé entre l'âme 21 du conducteur isolé et la tresse métallique 23.

Le corps métallique monobloc 10 formant le corps de blindage électromagnétique est réalisé par découpé-roulé, et assure la continuité de masse électrique et l'adaptation d'impédance.

Dans une cavité 114, 115 du bloc isolant électrique 11 prévue à cet effet, est inséré un contact central 12 comprenant une partie d'extrémité de sertissage 14 qui s'étend, notamment en étant déporté en saillie, vers l'arrière du bloc isolant 11. Le contact central unique 12 peut être formé à partir d'une ébauche monobloc métallique réalisée par une technique de découpé, roulé de préférence depuis une bande continue 18.

La partie d'extrémité 14 du contact central 12 est sertie autour d'une extrémité dénudée d'âme 22 d'un fil du câble électrique coaxial 2.

Dans l'exemple illustré, le contact central 12 est de type femelle. Un contact central de type mâle est également envisageable.

Le corps métallique 10 formant un blindage électromagnétique selon l'invention présente une section transversale générale circulaire et comprend tout d'abord un logement pour loger et maintenir le bloc isolant électrique 11. La section transversale peut aussi être de forme oblongue.

Sur sa périphérie extérieure, le corps 10 comprend au moins deux lamelles différentes 100, 102 parallèles entre elles et dont les profils en section longitudinale sont différents entre eux mais avec une longueur de fibre neutre identique. Cette fibre neutre est référencée FN et montrée en ligne traits-pointillés en figures 11A, 11B, 13A, 13B, 15A, 15B, 17A, 17B, 19A 19B, 21A et 21B.

La section longitudinale de chacune des lamelles 100 et 102 présente au moins une déformation qui s'étend radialement. Autrement dit, les lamelles 100 et 102 présentent chacune un profil longitudinal qui se différencie radialement par rapport au reste du corps de blindage électromagnétique.

Les lamelles différentes 100 et 102 sont réparties de manière alternée sur la périphérie extérieure du corps 10.

Une des deux lamelles 100 comprenant au moins un bossage 101 faisant saillie vers l'extérieur, pour former un point de contact électrique avec un corps de blindage métallique 30 d'un connecteur complémentaire 3. La lamelle 100 peut être d'épaisseur constante sur sa longueur, ou comporter une ou plusieurs zones d'épaisseur réduite, par exemple par une frappe lors de l'opération de découpe / formage du corps. Comme illustré aux figures 2 à 4, le bossage 101 peut être de section transversale cylindrique et de section longitudinale sphérique.

L'autre des deux lamelles 102 est dénuée de bossage vers l'extérieur.

Comme illustré aux figures 2 à 4, cette lamelle peut être munie d'un bossage 103 faisant saillie vers l'intérieur du corps. Ce bossage 103 peut être de section transversale cylindrique. Ce bossage 103 réduit le jeu entre une face externe du bloc isolant 11 et la face interne du bossage 103, et assure un meilleur recentrage du bloc isolant 11 dans le corps 10 et donc une bonne coaxialité. Le bossage 103 peut avoir un jeu radial non nul avec la face externe du bloc isolant en position désaccouplée et accouplée du connecteur. Alternativement, le bossage 103 peut affleurer sans effort la face externe du bloc isolant 11, en particulier en position accouplée. Ce bossage 103 peut être agencé sensiblement à la même côte longitudinale ou décalé longitudinalement par rapport au bossage faisant saillie vers l'extérieur. Du fait de la distance réduite avec le contact central 12, le bossage 103 permet une compensation d'impédance caractéristique par rapport au bossage 101, radialement plus éloigné du contact central 12.

Comparativement à un corps de blindage selon l'état de l'art, le corps 10 selon l'invention avec un nombre réduit de bossages 101 qui vont constituer les points de contact électrique, permet de réduire les efforts d'accouplement du connecteur intégrant le corps 10 avec un connecteur 3 complémentaire. En outre, à nombre de lamelles égales, on préserve le blindage électromagnétique du corps 10.

Les extrémités longitudinales avant de toutes les lamelles 100, 102 sont reliées entre elles par une bande périphérique avant 104, notamment sous la forme d'un cylindre. Cette bande avant 104 permet de pré-centrer le corps 10 lors du début de l'accouplement avec un corps de blindage 30 complémentaire.

Les extrémités longitudinales arrières de toutes les lamelles 100, 102 sont reliées entre elles par une bande périphérique arrière 105, notamment sous la forme d'un cylindre fermé sur lui-même.

La fixation des lamelles 100, 102 à leurs deux extrémités à une forme cylindrique 104, 105 permet de rigidifier lesdites lames, de les protéger des mauvaises manipulations, de limiter les ouvertures préjudiciables au blindage EMI (acronyme anglais pour « Electro Magnetic Interferences ») en RF,...

Dans l'exemple illustré, le corps de blindage électromagnétique 10 comprend un cylindre 106 fermé sur lui-même dans le prolongement arrière de la bande périphérique arrière 105.

Comme montré sur la figure 2 et 6C, la bande périphérique 104 reliant les extrémités longitudinales avant peut être munie d'au moins une fente longitudinale 107.

Alternativement, comme illustré à la figure 3, la bande périphérique avant 104 peut être à bords jointifs et soudés entre eux. Un point de soudure 109 est illustré en figure 3.

Le sous-ensemble 1 comprend en outre une ferrule de sertissage 16.

Comme illustré à la figure 4, la ferrule 16 est de forme générale partiellement cylindrique creuse peut être formée à partir d'une ébauche monobloc métallique réalisée par une technique de découpé, roulé de préférence depuis une bande continue 17.

Enfin, le sous-ensemble 1 peut comprendre un corps de blindage métallique arrière 19 constitué d'un cylindre creux fermé sur lui-même, à deux diamètres différents l'un dans le prolongement de l'autre. Ce corps arrière 19 s'insère à l'arrière du corps avant 10.

La figure 6 illustre un sous-ensemble de connecteur 1 tel que monté et relié au câble 2 avec son contact central 12 serti sur le contact central 22 du câble 2.

Le corps arrière 19 est inséré dans le corps avant 10 en étant en contact et autour du bloc isolant 11 et du diélectrique 24 du câble 2.

La ferrule 16 est sertie sur la tresse métallique 23 du câble 2 elle-même autour du corps arrière 19 de blindage électromagnétique.

La figure 6A en coupe A-A permet de voir le profil des lamelles 102 avec bossage intérieur 103 et le jeu limité qu'il définit avec le bloc isolant 11.

La figure 6B en coupe B-B permet de voir le profil de la lamelle 100 avec bossage extérieur 101 qui forme un point de contact électrique.

La figure 6C en coupe C-C permet de voir la fente qui sépare une lamelle 100 à bossage extérieur 101 et une lamelle 102 dénué de ce bossage extérieur.

La figure 7 illustre un corps de blindage électromagnétique 10 logeant un bloc isolant électrique 11, les bossages extérieurs 101 des lamelles 100 formant les points de contact électrique, les bossages intérieurs 103 des lamelles 102 formant des points de centrage du bloc isolant 11.

La figure 7F en section F-F montre un cercle circonscrit qui définit la surface externe des bossages extérieurs 101 de contact électrique et les bossages intérieurs 103 des lamelles 102 qui sont au plus proche du bloc isolant 11 afin de le recentrer.

La figure 8 montre en vue de coupe transversale un sous-ensemble de connecteur 1 selon l'invention. Sur cette figure 8, les double-flèches montrent les distances entre contact central 12 et les lamelles 100, 102 du corps de masse 10, permettant de calculer l'impédance caractéristique. On peut ainsi constater qu'avec les bossages extérieurs 101, c'est-à-dire ceux les plus éloignés du contact central 12, l'impédance est augmentée, tandis qu'avec les bossages intérieurs 103, c'est-à-dire ceux les plus proches du contact central 12, l'impédance est réduite. Autrement dit, il y a une compensation de l'impédance augmentée des bossages extérieurs 101 par les bossages intérieurs 103.

La figure 9 montre en vue de coupe longitudinale un sous-ensemble de connecteur 1 selon l'invention en position accouplée avec un connecteur complémentaire 3.

Dans cette configuration accouplée, les bossages extérieurs 101 sont en contact avec le corps de masse 30 du connecteur complémentaire 3.

Les bossages intérieurs 103 ne sont pas en contact avec le bloc isolant 11, mais en limitent le débattement par un jeu de guidage réduit, voire nul sans effort de pression.

La figure 9I en coupe I-I montre qu'à une côte longitudinale à l'avant des bossages extérieurs 101, aucune des lamelles 100, 102 n'est en contact avec le corps de masse 30.

La figure 9J en coupe J-J au niveau des bossages extérieurs 101 et des bossages intérieurs 103, met en évidence que seules les lamelles 100 avec les bossages extérieurs 101 sont en contact mécanique et donc électrique avec le corps de masse 30.

La figure 9K en coupe K-K montre qu'à une côte longitudinale à l'arrière des lamelles 100, 102, les enveloppes cylindriques 30, 105 des corps masse conservent un jeu non nul.

Différentes variantes de formes, dimensions et agencements de lamelles 100 et 102 peuvent être envisagées, en fonction des contraintes de fabrication ou des performances mécaniques ou électriques requises.

Les figures 10, 11, 11A et 11B montrent une première variante, à un nombre de quatre lamelles 100 réparties de manière alternée avec quatre lamelles 102 sur la périphérie extérieur du corps 10. Une lamelle 100 présente une partie arrière en réduction d'épaisseur et comprend un bossage extérieur 101 à section sphérique. Une lamelle 102 présente une partie arrière en réduction d'épaisseur et comprend un bossage intérieur 103 agencé à une même côte longitudinale que le bossage extérieur 101.

Les figures 12, 13, 13A et 13B montrent une deuxième variante, à un nombre de quatre lamelles 100 réparties de manière alternée avec quatre lamelles 102 sur la périphérie extérieur du corps 10. Une lamelle 100 présente une épaisseur constante et comprend un bossage extérieur 101 de forme simple, notamment de section transversale cylindrique. Une lamelle 102 présente une épaisseur constante et comprend un bossage intérieur 103 agencé à une même côte longitudinale que le bossage extérieur 101.

Les figures 14, 15, 15A et 15B montrent une troisième variante, à un nombre de quatre lamelles 100 réparties de manière alternée avec quatre lamelles 102 sur la périphérie extérieur du corps 10. Une lamelle 100 présente une épaisseur constante et comprend un bossage extérieur 101 de forme simple, notamment de section transversale cylindrique, avec une pente d'insertion. Une lamelle 102 présente une épaisseur constante et comprend un bossage intérieur 103 agencé à une côte longitudinale décalée par rapport au bossage extérieur 101.

Les figures 16, 17, 17A et 17B montrent une quatrième variante, à un nombre de quatre lamelles 100 réparties de manière alternée avec quatre lamelles 102 sur la périphérie extérieur du corps 10. Une lamelle 100 présente une épaisseur constante et comprend un bossage extérieur 101 de forme simple, notamment de section transversale cylindrique. Une lamelle 102 présente une épaisseur constante et comprend une surface plane 108 qui fait saillie à l'extérieur mais sans zone de contact électrique possible avec le corps de masse complémentaire 30, après accouplement. Cette surface plane 108 permet le guidage du corps de masse 10 dans le corps de masse complémentaire 30 lors de l'accouplement entre eux. Cette surface plane 108 est agencée à une même côte longitudinale que le bossage extérieur 101.

Les figures 18, 19, 19A et 19B montrent une cinquième variante, à un nombre de trois lamelles 100 réparties de manière alternée avec trois lamelles 102 sur la périphérie extérieur du corps 10. Ces lamelles 100, 102 sont donc plus larges et robustes que celles des variantes précédentes pour un même diamètre de corps de masse 10. Une lamelle 100 présente une épaisseur constante et comprend un bossage extérieur 101 de forme simple. Une lamelle 102 présente une épaisseur constante et comprend une surface plane 108, qui fait saillie à l'extérieur mais sans zone de contact électrique possible avec le corps de masse complémentaire 30. Cette surface plane est agencée à une même côte longitudinale que le bossage extérieur 101. A l'arrière de la surface plane 108, un bossage intérieur 103 est agencé à une côte longitudinale décalée par rapport au bossage extérieur 101.

Les figures 20, 21, 21A et 21B montrent une sixième variante, à un nombre de trois lamelles 100 réparties de manière alternée avec trois lamelles 102 sur la périphérie extérieur du corps 10. Ces lamelles 100, 102 sont donc plus larges et robustes que celles des variantes précédentes à quatre lamelles 100 et quatre lamelles 102 pour un même diamètre de corps de masse 10. Une lamelle 100 présente une épaisseur constante et comprend un bossage extérieur 101 de forme simple. Une lamelle 102 présente une épaisseur constante et comprend un bossage intérieur 103 agencé à une même côte longitudinale que le bossage extérieur 101.

Un sous-ensemble 1 qui vient d'être décrit est logé et fixé dans le logement 50 d'un boitier adapté 5 pour former un connecteur 4 comme montré en figure 22, avec le contact central 12, déjà serti par sa partie de sertissage 14, à l'extrémité dénudée du fil 21, du câble 2. Le sous-ensemble 1 est centré dans le logement 50 du boîtier 5 par le cylindre 106.

La figure 23 illustre un mode de réalisation avec un sous-ensemble de connecteur 1 avec corps de masse 10 selon l'invention de section transversale oblongue qui loge un bloc isolant 11 dans lequel sont insérés deux contacts centraux 12, 13 à sertir par leur partie de sertissage 14, 15 chacun à l'extrémité dénudée d'un fil isolé par une gaine 24, 25 d'un câble 2 à tresse métallique 23. Ainsi, dans ce mode de réalisation à deux contacts centraux, le câble électrique comprend deux fils isolés, chaque fil isolé comprenant une âme conductrice 21 entourée par un diélectrique 24, 25, les deux fils isolés étant entourés par une tresse métallique 23. La tresse métallique peut être entourée par une gaine isolante extérieure 20.

Comme montré dans les différentes figures illustrant les variantes, le diamètre extérieur Ø₁ défini par l'ensemble des bossages 101 vers l'extérieur des lamelles 100 est toujours supérieur au diamètre extérieur Ø₂ défini par l'ensemble des reliefs ou non des lamelles 102, quelle que soit leur forme (bossage intérieur 103, surface plane 108 ou autre). Ainsi, on garantit que les points de contact électrique du corps de masse 10 avec un corps de masse complémentaire 30 sont exclusivement assurés par les bossages extérieurs 101 des lamelles 100. ***N.B : je ne suis pas pour indiquer la notion d'enveloppe qui risque d'être confusante avec les examinateurs.*** Autrement dit le diamètre Ø1 est toujours supérieur au diamètre intérieur (ou profil intérieur) du corps de masse complémentaire 30. Et le diamètre Ø2 est toujours inférieur au diamètre intérieur (ou profil intérieur) du corps de masse complémentaire 30.

Pour réaliser un corps de blindage électromagnétique 10 selon l'invention on réalise les étapes suivantes :
i/ fourniture d'une bande métallique plane ;
ii/ découpe à plat de fentes définissant chacune un espace entre deux lamelles adjacentes 100, 102 ;
iii/ formage d'au moins une lamelle 100 comprenant un bossage 101 destiné à faire saillie vers l'extérieur du corps ;
iv/ formage d'au moins une lamelle 102 ayant un profil de section longitudinale différent de celui de la première lamelle dénué de bossage, et de préférence ayant une longueur de fibre neutre identique à celle de la première lamelle ;
v/ roulage autour de l'axe longitudinal de la bande métallique pour former le corps 10.

Les étapes iii/ et iv/ peuvent être réalisées dans un ordre indifférent.

Les étapes iii// et iv/ peuvent être réalisées simultanément ou séquentiellement.

D'autres variantes et améliorations peuvent être prévues sans pour autant sortir du cadre de l'invention.

Le sous-ensemble de connecteur 1 peut être configuré pour enficher un nombre supérieur à deux contacts centraux à enficher dans un même bloc isolant électrique, le corps de blindage 10 à lamelles 100, 102 différentes étant adapté en fonction.

## Revendications

1. Corps électriquement conducteur (10) d'axe longitudinal (X), formant un corps de blindage électromagnétique pour connecteur (1) de transmission de signaux électriques et/ou de données et/ou de signaux radiofréquences (RF) logeant au moins un contact central destiné à être relié à un fil de câble, comprenant un logement pour loger et maintenir un bloc isolant électrique (11), et, sur sa périphérie extérieure, au moins deux lamelles différentes (100, 102) s'étendant selon l'axe longitudinal (X) et dont les profils en section longitudinale sont différents entre eux, une des deux lamelles (100) comprenant au moins un bossage (101) faisant saillie vers l'extérieur, pour former un point de contact électrique, l'autre des deux lamelles (102) étant dénuée de bossage vers l'extérieur, les deux lamelles étant reliées entre elles par chacune de leurs extrémités longitudinales par une bande périphérique (104, 105).

2. Corps de blindage électromagnétique (10) selon la revendication 1, les au moins deux lamelles de profils différents ayant une longueur de fibre neutre identique.

3. Corps de blindage électromagnétique (10) selon la revendication 1 ou 2, la bande périphérique (104) reliant les extrémités longitudinales avant étant munie d'au moins une fente longitudinale (107).

4. Corps de blindage électromagnétique (10) selon l'une des revendications précédentes, comprenant un nombre supérieur à deux lamelles, les lamelles différentes étant réparties de manière alternée sur la périphérie extérieure du corps.

5. Corps de blindage électromagnétique (10) selon l'une des revendications précédentes, l'autre des deux lamelles (102) dénuée de bossage vers l'extérieur, comprenant un bossage (103) faisant saillie vers l'intérieur.

6. Corps de blindage électromagnétique (10) selon la revendication 5, le bossage faisant saillie vers l'intérieur étant agencé sensiblement à la même côte longitudinale ou décalé longitudinalement par rapport au bossage faisant saillie vers l'extérieur.

7. Corps de blindage électromagnétique (10) selon l'une des revendications précédentes, le bossage (101) faisant saillie vers l'extérieur, et le cas échéant le bossage faisant saillie vers l'intérieur étant de section transversale cylindrique et/ou de section longitudinale sphérique.

8. Corps de blindage électromagnétique (10) selon l'une des revendications précédentes, l'autre des deux lamelles (102) dénuée de bossage vers l'extérieur, comprenant une surface plane (108) faisant saillie vers l'extérieur avec une côte transversale inférieure au bossage faisant saillie vers l'extérieur.

9. Corps de blindage électromagnétique (10) selon l'une des revendications précédentes, le corps de blindage (10) étant monobloc, de préférence réalisé par découpé-roulé.

10. Corps de blindage électromagnétique (10) selon l'une des revendications précédentes, dont le matériau constitutif est choisi parmi le cuivre, un alliage de cuivre, un acier inoxydable.

11. Sous-ensemble pour connecteur (1) comprenant :
- au moins un contact central (12, 13), destiné à être relié, de préférence serti à l'extrémité d'un fil (21, 22) d'un câble électrique (2),
- un bloc isolant électrique (11) comprenant au moins une cavité (114, 115) dans laquelle est enfiché le contact central,
- un corps de blindage électromagnétique selon l'une des revendications précédentes dont le logement loge et maintient le bloc isolant électrique (11).

12. Connecteur (4) comprenant :
- un sous-ensemble (1) selon la revendication 11,
- un boitier (5), de préférence en matériau isolant électrique dans lequel est logé et fixé le sous-ensemble.

13. Procédé de réalisation d'un corps électriquement conducteur (10) formant un corps de blindage électromagnétique pour connecteur (1) de transmission de signaux électriques et/ou de données et/ou de signaux radiofréquences (RF) logeant au moins un contact central destiné à être relié à un fil de câble, le procédé comprenant les étapes suivantes :
i/ fourniture d'une bande métallique plane ;
ii/ découpe à plat de fentes définissant chacune un espace entre deux lamelles adjacentes ;
iii/ formage d'au moins une première lamelle comprenant un bossage destiné à faire saillie vers l'extérieur du corps ;
iv/ formage d'au moins une deuxième lamelle ayant un profil de section longitudinale différent de celui de la première lamelle dénué de bossage, et de préférence ayant une longueur de fibre neutre identique à celle de la première lamelle ;
v/ roulage autour de l'axe longitudinal de la bande métallique pour former le corps ;
les étapes iii/ et iv/ pouvant être réalisées simultanément ou séquentiellement dans un ordre indifférent.
